# EUROPÄISCHE PATENTSCHRIFT

(11) **EP 3 152 063 B1**
(45) Veröffentlichungstag und Bekanntmachung des Hinweises auf die Patenterteilung: **12.02.2020**
(21) Anmeldenummer: 15726627.1
(22) Anmeldetag: 05.06.2015
(51) Int. Cl.: B42D 25/24, B42D 25/351

(54) **SICHERHEITSELEMENT UND IDENTIFIKATIONSDOKUMENT**
SECURITY ELEMENT AND IDENTIFICATION DOCUMENT
ÉLÉMENT DE SÉCURITÉ ET DOCUMENT D'IDENTIFICATION

(30) Priorität: 06.06.2014 EP 14171548
(43) Veröffentlichungstag der Anmeldung: 12.04.2017
(73) Patentinhaber: Gemalto AG, 5000 Aarau (CH); Orell Füssli Sicherheitsdruck AG, 8003 Zürich (CH)
(72) Erfinder: SAILER, Christian, CH-5745 Safenwil (CH); ABT, Felix, CH-8003 Zürich (CH); CHOSSON, Sylvain, CH-8003 Zürich (CH)
(74) Vertreter: Frischknecht, Harry Ralph
(86) Internationale Anmeldenummer: PCT/EP2015/062579
(87) Internationale Veröffentlichungsnummer: WO 2015/185724

(56) Entgegenhaltungen:
- WO-A1-98/15418
- FR-A1- 2 918 311

## Beschreibung

### TECHNISCHES GEBIET

Die vorliegende Erfindung betrifft ein Sicherheitselement nach dem Oberbegriff von Anspruch 1 und ein Identifikationsdokument nach Anspruch 12.

### STAND DER TECHNIK

Ausweisschriften, insbesondere Passbücher, umfassen typischerweise einen Einband, mehrere Visaseiten und eine Datenseite. Die Visaseiten und die Datenseite sind mit dem Einband zu einem Passbüchlein zusammengesetzt und bilden eine Einheit.

Die Datenseite eines Passbüchleins beinhaltet personalisierte Information des Besitzers, wie beispielsweise eine Fotografie, Namen, das Geburtsdatum etc. Ein Beispiel einer derartigen Datenseite wird in der WO 2006/079224 offenbart.

Bei Passfälschungen kommt es vor, dass die Datenseite aus einem Passbüchlein herausgetrennt wird und in ein anderes Passbüchlein eingebaut wird. Hierdurch stimmen die Visaseiten und der Einband nicht mehr mit der Datenseite überein.

FR 2 918 311 A1 offenbart ein Sicherheitsdokument umfassend mindestens eine Datenseite mit trägerspezifischen Daten, wobei zumindest ein Teil dieser Daten eine versteckte Information umfasst, die von blossem Auge nicht erkennbar ist. Weiter verfügt das Sicherheitsdokument über eine Zusatzseite mit einem Mittel zur Offenbarung der versteckten Information.

### DARSTELLUNG DER ERFINDUNG

Ausgehend von diesem Stand der Technik liegt der Erfindung eine Aufgabe zugrunde, ein Sicherheitsmerkmal anzugeben, welches eine einfache Überprüfung der korrekten Zuordnung von mindestens zwei Trägerteilen eines mindestens zwei Trägerteile umfassenden Elementes, insbesondere eines Identifikationsdokumentes, ermöglicht.

Diese Aufgabe löst der Gegenstand vom Anspruch 1. Demgemäss umfasst ein Sicherheitselement mit einer Echtheitsinformation zur Überprüfung der korrekten Kombination oder Zuordnung von mindestens zwei oder zwei Trägerteilen mindestens ein erstes Teilelement mit einer ersten Teilinformation und ein zweites Teilelement mit einer zweiten Teilinformation. Das erste Teilelement ist einem ersten Trägerteil zuordnungsbar und das zweite Teilelement ist einem zweiten Trägerteil zuordnungsbar. Beide Teilelemente sind von einer Ausgangslage in eine Überprüfungslage bewegbar, in welcher die beiden Teilelemente sich überlagern, wobei die erste Teilinformation und die zweite Teilinformation in der Überprüfungslage die besagte Echtheitsinformation darstellen, wobei die erste Teilinformation einen ersten Teil der Echtheitsinformation und die zweite Teilinformation einen zweiten Teil der Echtheitsinformation bilden, und wobei die Summe der ersten und zweiten Teile der Echtheitsinformation die Echtheitsinformation ergibt.

In der Überprüfungslage wird die Echtheitsinformation durch die erste Teilinformation und die zweite Teilinformation gebildet. Hierdurch kann sehr einfach überprüft werden, ob die Zuordnung des ersten Trägerteils zum zweiten Trägerteil korrekt ist. Falls nun eine der beiden Teilinformationen nicht zur anderen Teilinformation passend ist, so wird eine Information dargestellt, von welcher wahrgenommen werden kann, dass die Information nicht die besagte Echtheitsinformation ist. Somit wird dem Prüfenden, der die korrekte Zuordnung der beiden Trägerteile überprüft, signalisiert, dass die beiden Trägerteile nicht zusammengehören, was eine Manipulation anzeigt.

Erfindungsgemäss umfasst das Sicherheitselement zusätzlich zum ersten Teilelement und zum zweiten Teilelement ein drittes Teilelement mit einer dritten Teilinformation. Das dritte Teilelement ist einem dritten Trägerteil zuordnungsbar, welches dritte Teilelement bezüglich des ersten Teilelements von einer Ausgangslage in eine Überprüfungslage bewegbar ist, in welcher die beiden Teilelemente, also das erste und das dritte Teilelement, sich überlagern, wobei die erste Teilinformation und die dritte Teilinformation in der Überprüfungslage eine weitere Echtheitsinformation darstellt, wobei die erste Teilinformation einen ersten Teil der weiteren Echtheitsinformation und die dritte Teilinformation einen zweiten Teil der weiteren Echtheitsinformation bilden, und wobei die Summe der ersten und zweiten Teile der weiteren Echtheitsinformation die weitere Echtheitsinformation ergibt.

Die weitere Echtheitsinformation, welche durch die erste Teilinformation und die dritte Teilinformation dargestellt wird, unterscheidet sich im Erscheinungsbild vorzugsweise von der Echtheitsinformation, welche durch die erste Teilinformation und die zweite Teilinformation dargestellt wird. Die beiden Echtheitsinformationen können aber auch gleich oder gleichartig zueinander ausgebildet sein.

Vorzugsweise vervollständigen die erste Teilinformation und die zweite Teilinformation in der Überprüfungslage die Echtheitsinformation und/oder die erste Teilinformation und die dritte Teilinformation vervollständigen in der Überprüfimgslage die weitere Echtheitsinformation. Unter vervollständigen wird verstanden, dass sich die Teilinformationen untereinander ergänzen und so die Echtheitsinformation bilden.

Allgemein ausgedrückt ergibt die Summe der beiden Teilinformationen der entsprechenden Teilelemente die besagte Echtheitsinformation.

Die Echtheitsinformation kann aber auch durch die Ergänzung oder durch die Abdeckung von Bereichen der Teilinformation dargestellt werden. Beispielsweise ist es denkbar, dass die eine Teilinformation Bereiche der anderen Teilinformation überdeckt. Zudem kann die besagte eine Teilinformation im Bereich der Überdeckung mit einer zusätzlichen Teilinformation versehen sein, welche dann die andere Teilinformation auf dem anderen Trägerteil ergänzt.

Vorzugsweise ist das erste Teilelement bzw. die erste Teilinformation unterschiedlich zum zweiten Teilelement bzw. zur zweiten Teilinformation. Weiter ist vorzugsweise das gegebenenfalls vorhandene dritte Teilelement bzw. die gegebenenfalls vorhandene dritte Teilinformation unterschiedlich zum ersten bzw. zweiten Teilelement. Hierdurch können die Teilinformationen beliebig ausgebildet sein. Alternativ können die Teilinformationen bzw. die Teilelemente aber auch identisch zueinander ausgebildet sein.

Die besagten Trägerteile, denen die besagten Teileelemente mit den Teilinformationen zugeordnet sind, können Teil des Sicherheitselementes sein. Insbesondere dann, wenn die Teilelemente fest mit den Trägerteilen in Verbindung stehen oder gar in die Trägerteile integriert sind.

In einer ersten Weiterbildung sind die Trägerteile separat zueinander ausgebildet und stehen nicht miteinander in Verbindung. Die Trägerteile, denen jeweils ein Teilelement zugeordnet ist, sind separat zueinander ausgebildet. Folglich sind auch die Teilelemente des Sicherheitselementes separat zueinander ausgebildet. Mit anderen Worten gesagt: Das Sicherheitselement weist das erste Trägerteil mit dem ersten Teilelement, das zweite Trägerteil mit dem zweiten Teilelement und optional das dritte Trägerteil mit dem dritten Teilelement auf, wobei die Trägerteile separat zueinander ausgebildet sind.

In einer zweiten Weiterbildung sind die Trägerteile separat zueinander ausgebildet und stehen über eine Verbindungsstelle miteinander in Kontakt. Die Verbindungsstelle kann mechanisch und/oder stoffschlüssig sein. Eine mechanische Verbindungsstelle kann beispielsweise eine Naht einer Einnähstelle sein. Eine stoffschlüssige Verbindungsstelle kann beispielsweise eine Klebestelle sein. In einer dritten Weiterbildung stehen die Trägerteile einstückig miteinander in Verbindung.

Erfindungsgemäss ist die Echtheitsinformation mindestens ein Bild und/oder mindestens ein alphanummerisches Zeichen, wobei die erste Teilinformation einen ersten Teil des mindestens einen Bildes bzw. des mindestens einen alphanummerischen Zeichen darstellt und wobei die zweite Teilinformation einen zweiten Teil des mindestens einen Bildes bzw. des mindestens einen alphanummerischen Zeichen darstellt.

Das Bild als Echtheitsinformation ist ein Portrait insbesondere des Inhabers eines Ausweises, die Umrisse eines Landes, ein Staatswappen, oder eine Staatsflagge. Die alphanummerische Echtheitsinformation kann beispielsweise eine Dokumentennummer, eine Zulassungsnummer oder ein Code sein.

Vorzugsweise wird die Teilinformation optisch unterscheidbar von unmittelbar benachbarten Bereichen, welche Teil des Teilelementes sind, bereitgestellt. Die Teilinformation ist also optisch durch einen Betrachter erkennbar. Vorzugsweise wird die Teilinformation als opaker und/oder durchscheinender Bereich bereitgestellt. Dieser Bereiche ist dann durch den Benutzer klar erkennbar und bildet mindestens einen Teil der Teilinformation.

Vorzugsweise umfasst mindestens eines der Teilelemente mindestens einen transparenten oder transluzenten Bereich sowie einen opaken und/oder durchscheinender Bereiche. Durch den transparenten oder transluzenten Bereich wird die Teilinformation eines anderen Teilelementes bei Überlagerung sichtbar, wobei dadurch die besagte Echtheitsinformation vervollständigbar ist. Durch den transparenten bzw. transluzenten Bereich der einen Teilinformation wird demnach die andere Teilinformation eines anderen Teilelementes sichtbar.

Besonders bevorzugt wird der transparente oder transluzente Bereich durch ein Fenster im entsprechenden Trägerteil bereitgestellt, wobei im Bereich des Fensters opake und/oder durchscheinende die eine Teilinformation repräsentierende Bereiche vorhanden sind. Die andere Teilinformation ist dann durch die transparenten oder transluzenten Bereiche durch das Fenster hindurch sichtbar und auf diese Weise wird die Echtheitsinformation zusammengesetzt. Die besagten die Teilinformation repräsentierenden Bereiche sind vorzugsweise durch ein Bearbeitungsmittel bereitstellbar.

Der opake Bereich dient bevorzugt zum Ergänzen der anderen Teilinformation, wobei der opake Bereich die Teilinformation als solche bereitstellt, und/oder wobei der opake Bereich zusätzlich innerhalb seines Bereichs mit weiteren Teilinformationen versehen ist, welche ebenfalls die andere Teilinformation ergänzt.

Die Teilinformation im Fenster kann je nach Blickrichtung als Positiv oder als Negativ erscheinen. Positiv und Negativ können echte Positive und Negative sein, in dem Sinne, dass sie als Positiv und Negativ gleich zueinander sind. Positiv und Negativ können alternativerweise auch unechte Positive oder Negative sein, in dem Sinne, dass sie als Positiv und Negativ ungleich zueinander sind, beispielsweise durch Anordnung von weiteren Teilfinformationen in einem opaken Bereich.

Besonders bevorzugt ist die erste Teilinformation als mindestens ein opaker und/oder durchscheinender Bereich in einem transparenten oder transluzenten Fenster vorhanden, während die zweite und gegebenenfalls die dritte Teilinformation als mindestens ein opaker Bereich vorhanden ist, welcher dann durch das transparente oder transluzente Fenster der ersten Teilinformation sichtbar wird. Die Teilinformation kann aus mehreren Bereichen oder nur einem Bereich zusammengesetzt sein.

Das besagte Bearbeitungsmittel ist vorzugsweise ein Drucker, wobei der besagte mindestens eine Bereich gedruckt ist. Alternativ kann das Bearbeitungsmittel auch ein Laser sein, wobei der besagte mindestens eine Bereich durch ein laseraktivierbares Additiv, welches durch Bearbeitung mit einem Laser farblich veränderbar ist, bereitstellbar ist, oder wobei der besagte mindestens eine Bereich durch eine Metallfolie oder Kunststoffpigmente, welche durch Bearbeitung mit einem Laser lokal zerstörbar sind, bereitstellbar sind. Letzteres wird auch als Metallablation oder Kunststoffablation bezeichnet. Die besagten Bereiche können aber auch unter Einsatz von den genannten Bearbeitungsmittel in Kombination zueinander eingesetzt werden.

Das besagte laseraktivierbare Additiv ist vorzugsweise im Material, mit welchem das Fenster bereitgestellt wird, vorhanden. Vorteilhafterweise weist das besagte laseraktivierbare Additiv die Gestalt von im Fenster vorhandenen Kunststoffpigmenten auf. Die besagte Metallfolie oder die Kunststoffsegmente für die Ablation sind vorzugsweise ebenfalls ein Teil des Fensters und können sich über die ganze Fensterfläche oder auch nur über einen Teil davon erstrecken.

Vorzugsweise ist die Echtheitsinformation eine personalisierte Information, insbesondere ein Portrait oder eine alphanummerisch darstellbare personalisierte Information. Die Echtheitsinformation kann aber eine individualisierte Information, insbesondere eine Dokumentennummer, sein.

Vorzugsweise wird die Echtheitsinformation auf den Teilelementen nach einem zufälligen Schema aufgeteilt. Folglich weisen die Teilinformationen eine zufällige Form auf. Alternativ wird die Echtheitsinformation auf den Teilelementen nach einem vorbestimmten Schema oder Muster aufgeteilt ist.

Vorzugsweise sind die Teilelemente flächenmässig definiert, wobei die Fläche aller Teilelemente vorzugsweise identisch ist. Sofern die Trägerteile, auf welchen die Teilelemente angeordnet sind, miteinander verbunden sind, sind die Teilelemente vorzugsweise in der jeweils gleichen Lage auf den Trägerteilen positioniert.

Beispielsweise sind die Teilelemente durch eine äussere Umfangslinie begrenzt, wobei die durch die Umfangslinie begrenzte Fläche aller Teilelemente identisch ist.

In der Überprüfungslage liegen die Teilelemente vorzugsweise mindestens teilweise deckungsgleich oder ganz deckungsgleich übereinander.

Die erste, zweite und/oder dritte Teilinformation bzw. die Echtheitsinformation sind vorzugsweise optisch wahrnehmbare Informationen. Besonders bevorzugt sind die Teilinformationen bzw. die Echtheitsinformation so ausgebildet, dass diese von blossem Auge ohne Zuhilfenahme von weiteren Hilfsmitteln erkennbar sind.

Zusätzlich oder alternativ kann die erste, zweite, und/oder dritte Teilinformation bzw. die Echtheitsinformation auch derart ausgebildet sein, dass sie unter Zuhilfenahme von Ultraviolett-Licht oder Infrarot-Licht erkennbar wird.

In einer Weiterbildung kann die erste, zweite und/oder dritte Teilinformation von einem Sicherheitsdruck überdeckt sein, welcher vorzugsweise eine grössere Flächenausdehnung als die Fläche der besagten Teilbereiche aufweist.

Ein Identifikationsdokument, insbesondere ein Reisepass, umfasst mindestens ein Sicherheitselement nach obiger Beschreibung und mindestens eine dem ersten Trägerteil entsprechende erste Seite sowie eine dem zweiten Trägerteil entsprechende zweite Seite, wobei das erste Teilelement fest der ersten Seite zugeordnet ist und wobei das zweite Teilelement fest der zweiten Seite zugeordnet ist und wobei bei einer Überlagerung der beiden Seiten in der Überprüfungslage die erste Teilinformation und die zweite Teilinformation im überlagerten Bereich die besagte Echtheitsinformation darstellen, insbesondere vervollständigen.

Die erste Seite und die zweite Seite stehen über eine Verbindungsstelle, wie beispielsweise eine Naht, miteinander in Verbindung.

In einer Weiterbildung weist das Identifikationsdokument eine dem dritten Trägerteil entsprechende dritte Seite auf, wobei das dritte Teilelement fest der dritten Seite zugeordnet ist, und wobei bei einer Überlagerung in der Überprüfungslage der beiden Seiten die erste Teilinformation und die dritte Teilinformation im überlagerten Bereich die besagte weitere Echtheitsinfoimation darstellen, insbesondere vervollständigen. Die dritte Seite steht über eine Verbindungsstelle mit der ersten und der zweiten Seite in Verbindung.

Die Teilelemente sind vorzugsweise integrale Bestandteile der jeweiligen Seite, so dass die Teilelemente nicht von der jeweiligen Seite entfernt werden können.

Besonders bevorzugt die erste Seite eine Datenseite und die zweite Seite eine Visaseite oder eine Einbandseite eines Reisepasses. Die Datenseite ist typischerweise aus Kunststoff, insbesondere Polycarbonat, hergestellt, während die Visaseite aus einem Sicherheitspapier hergestellt ist.

Bei der Ausführungsform mit dem ersten, zweiten und dritten Teilelemente zur Bereitstellung der zwei Echtheitsinformationen ist die dritte Seite, welche dem dritten Trägerelement entspricht, eine Einbandseite.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Perspektivansicht eines mehrseitigen Dokumentes, insbesondere eines Passbüchleins, mit dem erfindungsgemässen Sicherheitselement,
- Fig. 2: eine schematische Ansicht des erfindungsgemässen Sicherheitselementes auf drei Seiten eines mehrseitigen Dokumentes;
- Fig. 3: eine Abfolge des erfindungsgemässen Sicherheitselementes im getrennten und überlagerten Zustand;
- Fig. 4: eine Abfolge des erfindungsgemässen Sicherheitselementes im getrennten und überlagerten Zustand;
- Fig. 5: eine weitere Ausführungsform des erfindungsgemässen Sicherheitselementes nach der vorliegenden Erfindung im getrennten und überlagerten Zustand;
- Fig. 6: eine weitere Ausführungsform des erfindungsgemässen Sicherheitselementes nach der vorliegenden Erfindung im getrennten und überlagerten Zustand;
- Fig. 7: eine weitere Ausführungsform des erfindungsgemässen Sicherheitselementes nach der vorliegenden Erfindung im getrennten und überlagerten Zustand; und
- Fig. 8a - 8d: weitere Ausführungsformen des erfindungsgemässen Sicherheitselementes nach der vorliegenden Erfindung im getrennten und überlagerten Zustand.

### BESCHREIBUNG BEVORZUGTER AUSFÜHRUNGSFORMEN

In der Figur 1 wird ein Identifikationsdokument 16, insbesondere ein Reisepass, mit einem erfindungsgemässen Sicherheitselement 1 gezeigt. Das Identifikationsdokument 16 wird weiter unten weiter im Detail beschrieben.

Anhand der Figuren 1 sowie 2 bis 4 wird nun das Sicherheitselement 1 genauer erläutert. Das Sicherheitselement 1 umfasst eine Echtheitsinformation 2 zur Überprüfung der korrekten Kombination bzw. Zuordnung von zwei bzw. mindestens zwei, hier drei, Trägerteilen 3, 4, 5. Die Echtheitsinformation signalisiert dem Betrachter, ob die zu beurteilenden Trägerteile 3, 4, 5 zueinander passen, oder ob die Trägerteile 3, 4, 5 insbesondere nach einer unerlaubten Manipulation wie einem Austausch von einem der Trägerteile 3, 4, 5 nicht zueinander passen.

Das Sicherheitselement 1 umfasst mindestens ein erstes Teilelement 6 mit einer ersten Teilinformation 7 und ein zweites Teilelement 8 mit einer zweiten Teilinformation 9. Durch ein relatives Bewegen, insbesondere durch ein Überlagern, des ersten Teilelementes 6 samt der ersten Teilinformation 7 zu/mit dem zweiten Teilelement 8 samt der zweiten Teilinformation 8 wird die Echtheitsinformation 2 bereitgestellt.

Das erste Teilelement 6 ist dabei einem ersten Trägerteil 3 zugeordnet und das zweite Teilelement 8 ist einem zweiten Trägerteil 4 zugeordnet. Die beiden Teilelemente 6, 8 sind von einer Ausgangslage in eine Überprüfungslage relativ zueinander bewegbar, wobei von der Ausgangslage die beiden Trägerteile 3, 4 aufeinander zu bewegt werden. In der Figur 3 links werden die Trägerteile 3, 4 in der Ausgangslage gezeigt. In der Figur 3 rechts werden die Trägerteile 3, 4 und somit auch die Teilelemente 6, 8 in der Überprüfungslage gezeigt. Die Teilelemente 6, 8 überlagern sich in der Überprüfungslage und die erste Teilinformation 7 und die zweite Teilinformation 9 stellen in der Überprüfungslage die besagte Echtheitsinformation 2 entsprechend dar. Die Echtheitsinformation im Beispiel nach der Figur 3 umfasst die Buchstaben A, B, C, D, welche in einem Rechteck angeordnet sind. Von der Figur 3 kann gut erkannt werden, dass in Ausgangslage die Teilinformationen 7, 9 in Alleinstellung nicht als etwas aussagende Information wahrnehmbar sind. Erst durch ein Zusammenführen der ersten Teilinformation 7 mit der zweiten Teilinformation 9 wird die Echtheitsinformation 2 für den Betrachter sichtbar. Falls nun eines der Trägerteile 3, 4 durch ein manipuliertes Trägerteil mit einer anderen Teilinformation ersetzt wurde, so würde nicht die Echtheitsinformation dargestellt werden, weil die beiden Teilinformation 7, 9 im Falle einer Manipulation nicht mehr zusammenpassen.

In der in den Figuren 2 bis 4 gezeigten Ausführungsform umfasst das Sicherheitselement 1 zusätzlich zum ersten Teilelement 6 und zum zweiten Teilelement 8 ein drittes Teilelement 10 mit einer dritten Teilinformation 11. Das dritte Teilelement 10 ist einem dritten Trägerteil 5 zugeordnet. Das dritte Teilelement 10 mit der dritten Teilinformation 11 ist bezüglich des ersten Teilelementes 6 mit der ersten Teilinformation 7 von einer Ausgangslage in eine Überprüfungslage bewegbar. In der Überprüfungslage liegen das erste Teilelement 6 und das dritte Teilelement übereinander und überlagern sich, wobei die erste Teilinformation 7 und die dritte Teilinformation 11 in der Überprüfungslage eine weitere Echtheitsinformation 12 darstellen. Die Echtheitsinformation 12 wird in der Figur 4 entsprechend dargestellt und weist die Ziffern 1, 2, 3, 4 auf.

Mit Bezug auf die Figuren 2 bis 4 kann gut erkannt werden, dass die erste Teilinformation des ersten Teilelementes 6 für die Kombination mit der zweiten Teilinformation 9 und für die Kombination mit der dritten Teilinformation 11 gleich ist. Man kann also mit dieser einen Teilinformation in Kombination mit der zweiten Teilinformation 9 und der dritten Teilinformation 11 mehrere, insbesondere zueinander unterschiedliche, Echtheitsinformationen 2, 12 darstellen.

Die Darstellung der Echtheitsinformation 2, 12 wird im Wesentlichen durch eine Vervollständigung der jeweiligen Teilinformation 7, 9, 11 mit der anderen Teilinformation 7, 9, 11 erreicht. Die erste Teilinformation 7 und die zweite Teilinformation 9 vervollständigen dabei das Bild so, dass die Echtheitsinformation 2 bereitgestellt wird, während die erste Teilinformation 7 und die dritte Teilinformation 11 das Bild so vervollständigen, dass die weitere Echtheitsinformation 12 dargestellt wird. Es handelt sich im Wesentlichen um eine Summenbildung von zwei Informationsteilen, welche dann zur Darstellung der Echtheitsinformation 2, 12 führt. Es kann auch gesagt werden, dass die beiden zu kombinierenden Teilinformationen sich jeweils zur Echtheitsinformation ergänzen.

Die Trägerteile 3, 4, 5 können in einer ersten Variante separat getrennt zueinander ausgebildet sein. Unter separat wird in diesem Zusammenhang verstanden, dass die Trägerteile 3, 4, 5 nicht miteinander physisch in Verbindung stehen, sondern zwei getrennt zueinander ausgebildete Teile sind. Eine separate Ausbildung könnte beispielsweise bei Zuordnung einer Packungsbeilage zu einem Medikamentenbehälter eingesetzt werden. Der Patient oder das Medizinpersonal könnte dann überprüfen, ob die Packungsbeilage zum Medikamentenbehälter passt.

In einer zweiten Variante können die Trägerteile 3, 4, 5 separat zueinander ausgebildet sein, wobei die Trägerteile 3, 4, 5 über eine Verbindungsstelle miteinander in Verbindung stehen. Die Verbindungsstelle kann verschiedenartig ausgebildet sein. In einer ersten Weiterbildung nach der zweiten Variante stehen die Trägerteile 3, 4, 5 über eine mechanische, vorzugsweise nicht stoffschlüssige, Verbindungsstelle miteinander in Kontakt. Eine derartige Verbindung ist beispielsweise eine Verbindung, wie sie im Buchdruck, insbesondere im Passdruck, üblich ist. Beispielsweise werden die Trägerteile 3, 4, 5 über eine Einnähstelle mit einem Faden miteinander verbunden. Die Trägerteile 3, 4, 5 sind zwar separat zueinander ausgebildet, stehen aber über diese mechanische Verbindung miteinander in Kontakt. In einer zweiten Weiterbildung der zweiten Varianten können die Trägerteile 3, 4, 5 über eine stoffschlüssige Verbindungsstelle, wie eine Klebestelle, miteinander in Verbindung stehen. Die stoffschlüssige Verbindung kann in einer Weiterbildung auch durch eine mechanische Verbindung zusätzlich gesichert werden.

In einer dritten Variante können Trägerteile 3, 4, 5 auch einstückig miteinander in Verbindung stehen. Diese Weiterbildung hat insbesondere den Vorteil, dass eine erhöhte Fälschungssicherheit geschaffen wird und eine Manipulation an einem einstückigen Dokument einfach erkennen kann.

Die Erfindung hat bei allen Varianten den Vorteil, dass der Austausch eines der Trägerteile 3, 4, 5 anhand der Echtheitsinformation 2, 12 überprüft werden kann. Wird eines der Trägerteile 3, 4, 5 mit einem anderen Trägerteil auf illegale Weise ausgetauscht, so kann dies ein Prüfer durch das bewegen der entsprechenden Trägerteile 3, 4, 5 von der Ausgangslage in die Überprüfungslage überprüfen.

In der Ausführungsform gemäss den Figuren 2 bis 4 ist die Echtheitsinformation im Wesentlichen ein alphanumerisches Zeichen, hier ein Buchstabe und eine Ziffer. Das Zeichen wird hier als direkt wahrnehmbares Zeichen, siehe Buchstabe B und C sowie Ziffer 1 und 4 oder als indirekt in einem Rahmen angeordnetes Zeichen, siehe Buchstabe A und D sowie Ziffer 2 und 3, dargestellt.

Die Echtheitsinformation 2, 12 kann aber auch anders ausgebildet sein, sowie dies in den Figuren 5 bis 7 gezeigt wird. In der Figur 5 wird die Kombination zwischen einem Bild eines Menschen mit alphanumerischen Zeichen gezeigt. In der Figur 6 hat die Echtheitsinformation 2, 12 die Form eines Portraits. In der Figur 7 hat die Echtheitsinformation 2, 12 die Gestalt von verschiedenen alphanummerischen Zeichen.

Die Echtheitsinformation 2, 12 kann also, wie in den Figuren illustriert, verschiedenartig ausgebildet sein. Besonders bevorzugt ist die Echtheitsinformation 2, 12 aber individualisiert oder personalisiert. Unter einer individualisierten Information wird eine Information verstanden, welche einem Dokument zugeordnet wird. Unter einer personalisierten Information wird eine Information verstanden, die einen Rückschluss auf den Besitzer des Dokumentes erlaubt. Die Seriennummer eines Dokumentes ist ein Beispiel einer individualisierten Echtheitsinformation 2, 12. Ein Portrait, ein Geburtsdatum oder der Geburtsort sind Beispiele einer personalisierten Echtheitsinformation.

In der Figur 5 wird gezeigt, dass die erste Teilinformation 7 ein erster Teil des mindestens einen Bildes bzw. des mindestens eines alphanumerischen Zeichens darstellt. Die zweite Teilinformation 9, welche rechts von der ersten Teilinformation 7 gezeigt wird, stellt einen zweiten Teil des Bildes bzw. des alphanumerischen Zeichens dar. Ganz rechts wird dann die Überlagerung der ersten Teilinformation 7 und der zweiten Teilinformation 9 dargestellt. Die Überlagerung ist hier eine Art Summenbildung zwischen den beiden Teilinformation 7 und 9. Die erste Teilinformation ergänzt dabei die zweite Teilinformation zur ersten Echtheitsinformation 2.

Im weiteren Bilderset in der Figur 5 wird die Kombination der ersten Teilinformation 7 mit der dritten Teilinformation 11 gezeigt. Die erste Teilinformation 7 ist dabei ganz links abgebildet, gefolgt von der dritten Teilinformation 11. Ganz rechts wird die Überlagerung der ersten Teilinformation 7 mit der dritten Teilinformation 11 gezeigt. Diese Überlagerung bildet die weitere Echtheitsinformation 12. Von der Figur 5 kann gut erkannt werden, dass die erste Teilinformation 7 für beide Echtheitsinformationen 2, 12 identisch ist. Die zweite und die dritte Teilinformation 9, 11 sind unterschiedlich zueinander, was dann in einer unterschiedlichen Echtheitsinformation 2, 12 resultiert.

In den Figuren 6 und 7 werden der Figur 5 sehr ähnliche Konfigurationen gezeigt, weshalb auf die obige Beschreibung verwiesen wird.

Von allen Ausführungsformen in den Figuren kann erkannt werden, dass die Teilinformation 7, 9, 11 optisch unterscheidbar von unmittelbar benachbarten Bereichen, welche ebenfalls Bereiche des Teilelementes 6, 8, 10 sind, bereitgestellt wird. Das Teilelement 6, 8, 10 umfasst also optisch wahrnehmbare Teilinformation 7, 9, 11. Die Teilinformation 7, 9, 11 ist insbesondere als opaker und/oder durchscheinender Bereich im Teilelemente 6, 8, 10 bereitgestellt. Der opake oder durchscheinende Bereich trägt das Bezugszeichen 21. Unter einem opaken Bereich wird ein Bereich verstanden, welcher im Wesentlichen nicht durchsichtig ausgebildet ist. Unter einem durchscheinenden Bereich wird ein Bereich verstanden, welcher leicht durchscheinend ist, nicht aber vollständig transparent ist. Ein derartiger Bereich ist optisch wahrnehmbar.

Mindestens eines der Teilelemente, hier das Teilelement 7 umfasst weiter mindestens ein transparenter oder transluzenter Bereich 13, durch welchen die Teilinformation 9, 11 der anderen Teilelemente 8, 10 bei Überlagerung sichtbar wird, sowie einen opaken oder durchscheinenden Bereich 21. Durch die Überlagerung wird dabei die Echtheitsinformation 2, 12 darstellbar beziehungsweise vervollständigbar. Unter einem transparenten Bereich wird ein Bereich verstanden, welcher im Wesentlichen vollständig transparent oder durchsichtig ist. Unter einem transluzenten Bereich wird ein Bereich verstanden, welcher nicht vollständig transparent und nicht opak ist, so dass durch den transluzenten Bereich eine hinter diesem Bereich liegende Information optisch erfasst werden kann.

Der transparente oder transluzente Bereich 13 wird vorzugsweise durch ein Fenster 14 bereitgestellt. Das Fenster 14 wird in der Figur 1 gezeigt. Das Fenster 14 ist dabei Teil des Trägerteils 3 und ist vorzugsweise fest im Trägerteil 3 integriert. Im Bereich des Fensters sind opake und/oder durchscheinende die Teilinformation 7 repräsentierende Bereiche vorhanden. Die Teilinformation 7 ist in der Figur 1 im Fenster 14 als schwarze Fläche 7 dargestellt. Die Bereiche um den schwarzen Bereich 7 sind dabei transparent oder transluzent und der Betrachter kann durch diese Bereiche in Blickrichtung V und in Blickrichtung H hindurch schauen und eine darunterliegende weitere Information erkennen. Wird nun das Trägerteil 3 in Richtung des zweiten Trägerteils 4 von der Ausgangslage in die Überprüfungslage umgeklappt, so kommt das Fenster 14 auf die zweite Teilinformation 9 zu liegen. Der Benutzer kann dann in Blickrichtung H die zweite Teilinformation durch das Fenster 14 hindurch erkennen. Die zweite Teilinformation 9 und die erste Teilinformation 7 stellen dabei die besagte Echtheitsinformation 2 dar, wobei hier die erste Teilinformation 7 die zweite Teilinformation 9 vervollständigt. Gleichermassen kann ein Umklappen des ersten Trägerteils 3 zum dritten Trägerteil 5 von der Ausgangslage in die Überprüfungslage die Echtheitsinformation 12 darstellen. In Blickrichtung V kann der Betrachter durch das Fenster 14 hindurch blicken und erkennt dabei die dritte Teilinformation 11. Die erste Teilinformation 7 und dritte Teilinformation 11 vervollständigen dabei die weitere Echtheitsinformation 12.

Bezüglich der Blickrichtung V und H kann auch gesagt werden, dass in Blickrichtung V die erste Teilinformation 7 als positiv und in Blickrichtung H die erste Teilinformation als negativ erkennbar wird.

Die Teilinformationen 7, 9, 11 werden auf den entsprechenden Teilelementen 6, 8, 10 durch ein passendes Bearbeitungsmittel bereitgestellt. Das Bearbeitungsmittel kann einerseits ein Drucker sein. Mit dem Drucker sind Bereiche oder Teilbereiche der besagten Teilinformation 7, 9, 11 gedruckt. Das Bearbeitungsmittel kann alternativ oder in Kombination mit dem Drucker ein Laser sein, welcher die besagten Bereiche oder Teilbereiche durch ein Laser aktivierbares Additiv, welches durch Bearbeitung mit dem Laser farblich veränderbar ist, bereitstellt. In einer weiteren Ausführungsform kann das Bearbeitungsmittel ein Laser sein, wobei die besagten Bereiche bzw. Teilbereiche durch ein lokales Zerstören einer Metallfolie oder von Kunststoffpigmenten durch den Laser bereitgestellt werden. Es handelt sich dabei um Metall- oder Kunststoff-Ablation. Die Bereiche bzw. Teilbereiche, welche die Teilinformation 7, 9, 11 darstellen, lassen sich auch durch eine Kombination der Bearbeitungsmittel bereitstellen.

Bezüglich allen Ausführungsfonnen kann gesagt werden, dass die Echtheitsinformation 2, 12 auf den Teilelementen 6, 8, 10 zufällig aufgeteilt werden kann. Das heisst, die Teilinformation 7, 9, 11 auf den Teilelementen 6, 8, 10 weist eine zufällige Form auf. Die Zufälligkeit hat den Vorteil, dass die Fälschungssicherheit von derartigen Elementen weiter erhöht wird und dass ein Fälscher derartige Sicherheitselemente nicht auf Vorrat produzieren kann. Für die zufällige Aufteilung kann beispielsweise ein Zufallsgenerator eingesetzt werden.

Alternativ kann die Echtheitsinformation 2, 12 auf den Teilelementen 6, 8, 10 auch nach einem vorbestimmten Schema, beispielsweise nach einem vorbestimmten Algorithmus aufgeteilt werden. Das heisst, die Teilinformationen 7, 9, 11 werden nach diesem vorbestimmten Schema aufgeteilt und hergestellt. Eine derartige Ausführung hat den Vorteil, dass zu einem späteren Zeitpunkt noch die Echtheit der Teilinformation als solche überprüfbar ist.

Die Teilelemente 6, 8, 10 sind bevorzugt flächenmässig definiert. Das heisst, dass die Teilelemente 6, 8, 10 eine bestimmte und vordefinierte Fläche aufweisen. Dies wird beispielsweise in der Figur 1 gezeigt, indem die Teilelemente 6, 8, 10 durch eine Umfangslinie 15 begrenzt sind. Die Umfangslinie 15 muss dabei nicht zwingend vorhanden sein, sondern dient im Wesentlichen als Grenze für die Bestimmung der Ausdehnung des Teilelementes 6, 8, 10 auf einem entsprechenden Trägerteil 3, 4, 5. Die Umfangslinie kann aber auch aufgedruckt werden. Die Fläche aller Teilelemente 6, 8, 10 ist vorzugsweise identisch. Desweiteren sind die Teilelemente 6, 8, 10 in einem Dokument, wie beispielsweise in der Figur 1 gezeigt, jeweils bevorzugt am gleichen Ort positioniert, sodass die Überlagerung in der Überprüfungslage möglichst einfach erreichbar ist.

In der Figur 1 wird, wie Eingangs erläutert, ein Identifikationsdokument 16 gezeigt. Das Identifikationsdokument 16 ist vorzugsweise ein Reisepass. Das Identifikationsdokument 16 umfasst mindestens ein Sicherheitselement nach obiger Beschreibung und mindestens eine dem ersten Trägerteil 3 entsprechende erste Seite 17 sowie eine dem zweiten Trägerteil 4 entsprechende zweite Seite 18. Das erste Teilelement 6 ist dabei fest mit der ersten Seite 17 verbunden oder integraler Teil der ersten Seite 17. Das zweite Teilelement 7 ist fest mit der zweiten Seite 18 verbunden oder integraler Teil der zweiten Seite 18. Bei Überlagerung der Seiten 17, 18 in der Überprüfungslage liegt die erste Teilinformation 7 über der zweiten Teilinformation 9 und somit wird die besagte Echtheitsinformation 2 dargestellt. Weiter umfasst das Identifikationsdokument 16 eine den dritten Trägerteil 5 entsprechende dritte Seite 19. Die dritte Seite 19 ist dabei gegenüber der zweiten Seite 18 angeordnet. Das heisst die erste Seite 17 kann sowohl zur zweiten Seite 18 als auch zur dritten Seite 19 bewegt werden. Das dritte Teilelement 10 ist fest der dritten Seite 19 zugeordnet und steht fest mit dieser in Verbindung oder ist integraler Bestandteil davon. Bei einer Überlagerung in der Überprüfungslage der beiden Seiten 17, 19 überlagert die erste Teilinformation 7 die dritte Teilinformation 11 und im überlagerten Bereich wird die besagte Echtheitsinformation 12 dargestellt bzw. vervollständigt.

Die erste Seite 17 und die zweite Seite 18 sowie die gegebenenfalls vorhandene dritte Seite 19 stehen über eine lösbare Verbindung wie beispielsweise eine Naht, miteinander in Verbindung. So ist es theoretisch möglich, dass eine der Seiten durch einen Fälscher ausgetauscht wird. Dies kann dabei durch Überprüfung der Echtheitsinformationen einfach festgestellt werden und die Fälschung kann somit auf einfache Art und Weise entlarvt werden.

Die erste Seite 17 ist vorzugsweise eine Datenseite eines Passes. Die Datenseite ist typischerweise aus einem Kunststoff, insbesondere Polycarbonat hergestellt. Auf der Datenseite werden eine Vielzahl von personalisierten Informationen optisch wahrnehmbar und/oder elektronisch auslesbar gespeichert. Die zweite Seite ist bevorzugt eine Visa-Seite und besteht insbesondere aus einem Sicherheitspapier. Auf der Visa-Seite können aber auch individualisierte und/oder personalisierte Informationen vorhanden sein. Die Dritte Seite kann ebenfalls eine Visa-Seite sein oder die Seite eines Einbandes.

In den Figuren 8a bis 8d wird eine weitere Beispiele von Teilinformationen 7, 9, 11, welche dann zu Echtheitsinformationen 2, 12 kombiniert werden, gezeigt. Grundsätzlich kann auf die obige Beschreibung verwiesen werden, wobei in der Folge anhand dieser Figuren ein zusätzlicher Aspekt erläutert wird.

In der Figur 8a hat die erste Teilinformation 7 die Form von verschiedenen Buchstaben und die zweite Teilinformation 9 hat die Form des Buchstabens A. Die erste Teilinformation 7 umfasst transparente Bereiche 13 und opake Bereiche 21. Die opaken Bereiche 21 sind zusätzlich mit weiteren Informationen innerhalb der opaken Bereiche versehen. Diese weiteren Informationen sind Teil der jeweiligen Teilinformation 7 und tragen das Bezugszeichen 22. Die opaken Bereiche 21 der ersten Teilinformation 7 überdecken in der Überprüfungslage Teile der zweiten bzw. dritten Teilinformation 9, 11 und ergänzen diese dann mit der weiteren Information 22 innerhalb der opaken Bereiche 21. Dies wird in der Figur 8a in der Abbildung ganz rechts gezeigt.

In den Figuren 8b und 8c wird ganz links die erste Teilinformation 7 zum besseren Verständnis versetzt zu den anderen beiden Teilinformationen 9, 11 gezeigt. In der zweiten Abbildung von links befindet sich die erste Teilinformation 7 in der Ausgangslage. Die erste Teilinformation 7 umfasst transparente Bereiche 13 und opake Bereiche 21. Die opaken Bereiche 21 sind zusätzlich mit weiteren Informationen innerhalb der opaken Bereiche versehen. Diese weiteren Informationen sind Teil der jeweiligen Teilinformation 7 und tragen das Bezugszeichen 22. Die opaken Bereiche 21 der ersten Teilinformation 7 überdecken in der Überprüfungslage Teile der zweiten bzw. dritten Teilinformation 9, 11 und ergänzen diese dann mit der weiteren Information 22 innerhalb der opaken Bereiche 21. Dies wird in den beiden Abbildungen der Figuren 8b und 8c rechts gezeigt.

In der Figur 8d ist im Unterschied zu den Beispielen in Figuren 8a bis c die weitere Information 22 in der Weise aufgebracht, dass je nach Blickrichtung auf das Teilelement 6 die Teilinformation unterschiedlich ausgeprägt ist. In der Abbildung der Figur 8d ganz rechts ergibt sich die Teilinformation 7a für die eine Blickrichtung und Teilinformation 7b für die andere Blickrichtung. Wie in den beiden rechten Abbildungen der Figur 8d dargestellt, resultiert je nach Blick- bzw. nach Kombinationsrichtung aus der zweiten Teilinformation 9 mit der Teilinformation 7a die Echtheitsinformation 2 und aus der dritten Teilinformation 11 mit Teilinformation 7b die Echtheitsinformation 12.

### BEZUGSZEICHENLISTE

- 1: Sicherheitselement
- 2: Echtheitsinformation
- 3: erstes Trägerteil
- 4: zweites Trägerteil
- 5: drittes Trägerteil
- 6: erstes Teilelement
- 7: erste Teilinformation
- 8: zweites Teilelement
- 9: zweite Teilinformation
- 10: drittes Teilelemente
- 11: dritte Teilinformation
- 12: Echtheitsinformation
- 13: transparenter oder transluzenter Bereich
- 14: Fenster
- 15: Umfangslinie
- 16: Identifikationsdokument
- 17: erste Seite
- 18: zweite Seite
- 19: dritte Seite
- 20: Verbindungsstelle
- 21: opaker/durchscheinender Bereich

## Patentansprüche

1. Sicherheitselement (1) mit einer Echtheitsinformation (2) zur Überprüfung der korrekten Kombination von mindestens zwei Trägerteilen (3, 4, 5),
wobei das Sicherheitselement (1) mindestens ein erstes Teilelement (6) mit einer ersten Teilinformation (7) und ein zweites Teilelement (8) mit einer zweiten Teilinformation (9) umfasst, wobei das erste Teilelement (6) einem ersten Trägerteil (3) zuordnungsbar ist und das zweite Teilelement (8) einem zweiten Trägerteil (4) zuordnungsbar ist, und wobei das erste Teilelement (6) und das zweite Teilelement (8) von einer Ausgangslage in eine Überprüfungslage bewegbar sind, in welcher sich das erste Teilelement (6) und das zweite Teilelement (8) überlagern, wobei die erste Teilinformation (7) und die zweite Teilinformation (9) in der Überprüfungslage die besagte Echtheitsinformation (2) darstellt, wobei die erste Teilinformation (7) einen ersten Teil der Echtheitsinformation (2) und die zweite Teilinformation (9) einen zweiten Teil der Echtheitsinformation (2) bilden, und wobei die Summe der ersten und zweiten Teile der Echtheitsinformation (2) die Echtheitsinformation (2) ergibt,
wobei das Sicherheitselement (1) zusätzlich zu dem ersten Teilelement (6) und dem zweiten Teilelement (8) ein drittes Teilelement (10) mit einer dritten Teilinformation (11) umfasst, welches dritte Teilelement (10) einem dritten Trägerteil (5) zuordnungsbar ist, welches dritte Teilelement (10) bezüglich des ersten Teilelements (6) von einer Ausgangslage in eine Überprüfungslage bewegbar ist, in welcher das erste Teilelement (6) und das dritte Teilelement (10) sich überlagern, wobei die erste Teilinformation (7) und die dritte Teilinformation (11) in der Überprüfungslage eine weitere Echtheitsinformation (12) darstellt, wobei die erste Teilinformation (7) einen ersten Teil der weiteren Echtheitsinformation (12) und die dritte Teilinformation (11) einen zweiten Teil der weiteren Echtheitsinformation (12) bilden, und wobei die Summe der ersten und zweiten Teile der weiteren Echtheitsinformation (12) die weitere Echtheitsinformation (12) ergibt, **dadurch gekennzeichnet,**
**dass** die Echtheitsinformation (2) mindestens ein erstes Bild in Form eines Portraits, Umrisse eines Landes, eines Staatswappen, oder einer Staatsflagge und/oder mindestens ein erstes alphanummerisches Zeichen ist, wobei die erste Teilinformation (7) ein erster Teil des mindestens einen ersten Bildes bzw. des mindestens einen ersten alphanummerischen Zeichen darstellt und wobei die zweite Teilinformation (8) ein zweiter Teil des mindestens einen ersten Bildes bzw. des mindestens einen ersten alphanummerischen Zeichen darstellt, und
**dass** die weitere Echtheitsinformation (12) mindestens ein zweites Bild in Form eines Portraits, Umrisse eines Landes, eines Staatswappen, oder einer Staatsflagge und/oder mindestens ein zweites alphanummerisches Zeichen ist, wobei die erste Teilinformation (7) ein erster Teil des mindestens einen zweiten Bildes bzw. des mindestens einen zweiten alphanummerischen Zeichen darstellt und wobei die dritte Teilinformation (11) ein zweiter Teil des mindestens einen zweiten Bildes bzw. des mindestens einen zweiten alphanummerischen Zeichen darstellt.

2. Sicherheitselement (1) nach Anspruch 1, **dadurch gekennzeichnet, dass** die erste Teilinformation (7) und die zweite Teilinformation (9) in der Überprüfungslage die Echtheitsinformation (2) vervollständigen und/oder die erste Teilinformation (7) und die dritte Teilinformation (11) in der Überprüfungslage die weitere Echtheitsinformation (12) vervollständigen.

3. Sicherheitselement (1) nach einem der vorhergehenden Ansprüche, **dadurch gekennzeichnet, dass** das Sicherheitselement (1) die Trägerteile (3, 4, 5) aufweist, wobei die Trägerteile (3, 4, 5) separat zueinander ausgebildet sind und nicht miteinander in Verbindung stehen, oder dass die Trägerteile (3, 4, 5) separat zueinander ausgebildet sind und über eine Verbindungsstelle (20), insbesondere eine Nahtstelle, miteinander in Kontakt stehen, oder dass die Trägerteile (3, 4, 5) einstückig miteinander in Verbindung stehen.

4. Sicherheitselement (1) nach einem der vorhergehenden Ansprüche, **dadurch gekennzeichnet, dass** die erste Teilinformation (7), die zweite Teilinformation (9) oder die dritte Teilinformation (11) optisch unterscheidbar von unmittelbar benachbarten Bereichen, welche Teil des ersten oder zweiten oder dritten Teilelementes (6, 8, 10) sind, bereitgestellt wird, wobei die erste, zweite oder dritte Teilinformation (7, 9, 11) insbesondere als opaker und/oder durchscheinender Bereich bereitgestellt wird.

5. Sicherheitselement (1) nach einem der vorhergehenden Ansprüche, **dadurch gekennzeichnet, dass** mindestens eines der Teilelemente (6, 8, 10) mindestens einen transparenten oder transluzenten Bereich (13) sowie mindestens einen opaken und/oder durchscheinenden Bereich (21) umfasst, wobei durch den transparenten bzw. transluzenten Bereich (13) die Teilinformation (7, 9, 11) eines anderen Teilelementes (6, 8, 10) bei Überlagerung sichtbar wird, wobei dadurch die besagte Echtheitsinformation (2, 12) darstellbar bzw. vervollständigbar ist.

6. Sicherheitselement (1) nach Anspruch 5, **dadurch gekennzeichnet, dass** der transparente oder transluzente Bereich (13) durch ein Fenster (14) im entsprechenden Trägerteil (3, 4, 5) bereitgestellt wird, wobei im Bereich des Fensters (14) mindestens ein die opake und/oder durchscheinende Teilinformation (7, 9, 11) repräsentierender Bereich vorhanden sind, welcher durch ein Bearbeitungsmittel bereitstellbar sind.

7. Sicherheitselement nach Anspruch 6, **dadurch gekennzeichnet, dass** das Bearbeitungsmittel ein Drucker ist, wobei der besagte mindestens eine Bereich gedruckt, und/oder dass das Bearbeitungsmittel ein Laser ist, wobei der besagte mindestens eine durch ein laseraktivierbares Additiv, welches durch Bearbeitung mit einem Laser farblich veränderbar ist, bereitstellbar ist, und/oder dass das Bearbeitungsmittel ein Laser ist, wobei der besagte mindestens eine durch eine Metallfolie oder Kunststoffpigmente, welche durch Bearbeitung mit einem Laser lokal zerstörbar ist, bereitstellbar ist.

8. Sicherheitselement (1) nach einem der vorhergehenden Ansprüche, **dadurch gekennzeichnet, dass** die Echtheitsinformation (2, 12) eine personalisierte Information, insbesondere ein Portrait oder eine alphanummerisch darstellbare personalisierte Information, ist und/oder dass die Echtheitsinformation (2, 12) eine individualisierte Information, insbesondere eine Dokumentennummer, ist.

9. Sicherheitselement (1) nach einem der vorhergehenden Ansprüche, **dadurch gekennzeichnet, dass** die Echtheitsinformation (2, 12) auf den Teilelementen (6, 8, 10) zufällig oder nach einem vorbestimmten Schema aufgeteilt ist, und/oder dass die von ersten Teilelement (6) und zweiten Teilelement (8) gebildete Echtheitsinformation (2) unterschiedlich von der durch das erste Teilelement (6) und das dritte Teilelement (10) gebildete Echtheitsinformation (12) ist.

10. Sicherheitselement (1) nach einem der vorhergehenden Ansprüche, **dadurch gekennzeichnet, dass** die Teilelemente (6, 8, 10) flächenmässig definiert sind, wobei die Fläche aller Teilelemente (6, 8, 10) vorzugsweise identisch ist und/oder dass die Teilelemente (6, 8, 10) durch eine äussere Umfangslinie (15) begrenzt sind, wobei die durch die Umfangslinie (15) begrenzte Fläche aller Teilelemente (6, 8, 10) identisch ist.

11. Sicherheitselement (1) nach Anspruch 10, **dadurch gekennzeichnet, dass** die Teilelemente mindestens teilweise deckungsgleich oder ganz deckungsgleich in der Überprüfungslage übereinander liegen, und/oder dass die Teilelemente jeweils am gleichen Ort positioniert sind.

12. Identifikationsdokument (16), insbesondere ein Reisepass, umfassend mindestens ein Sicherheitselement (1) nach einem der vorhergehenden Ansprüche und mindestens eine dem ersten Trägerteil (3) entsprechende erste Seite (17) sowie eine dem zweiten Trägerteil (4) entsprechende zweite Seite (18), wobei das erste Teilelement (6) fest der ersten Seite (17) zugeordnet ist und wobei das zweite Teilelement (7) fest der zweiten Seite (18) zugeordnet ist und wobei bei einer Überlagerung der beiden Seiten (17, 18) in der Überprüfungslage die erste Teilinformation (7) und die zweite Teilinformation (9) im überlagerten Bereich die besagte Echtheitsinformation (2) darstellen.

13. Identifikationsdokument (16) nach Anspruch 12, **dadurch gekennzeichnet, dass** das Identifikationsdokument (16) eine dem dritten Trägerteil (5) entsprechende dritte Seite (19) aufweist, wobei das dritte Teilelement (10) fest der dritten Seite (19) zugeordnet ist, und wobei bei einer Überlagerung in der Überprüfungslage der beiden Seiten (17, 19) die erste Teilinformation (7) und die dritte Teilinformation (11) im überlagerten Bereich die besagte Echtheitsinformation (12) darstellen.

14. Identifikationsdokument (16) nach einem der Ansprüche 12 oder 13, **dadurch gekennzeichnet, dass** die erste Seite (17) eine Datenseite ist und dass die zweite Seite (18) eine Visaseite und dass die dritte Seite (19) insbesondere eine Einbandseite ist.

15. Verfahren zur Herstellung des Sicherheitselementes nach einem der Ansprüche 1 bis 9, **dadurch gekennzeichnet, dass** die Teilinformation durch Aufdrucken und/oder durch Bearbeiten des Trägerelementes mit mindestens einem Bearbeitungsmittel, wie einem Laser, bereitgestellt wird.

## Claims

1. The security element (1) having an authenticity information item (2) for checking the correct combination of at least two carrier parts (3, 4, 5), wherein the security element (1) comprises at least one first partial element (6) having a first partial information item (7) and a second partial element (8) having a second partial information item (9), wherein the first partial element (6) is assignable to a first carrier part (3) and the second partial element (8) is assignable to a second carrier part (4), and wherein the first partial element (6) and the second partial element (8) are movable from a starting position into a check position, in which the first partial element (6) and the second partial element (8) overlay one another, wherein the first partial information item (7) and the second partial information item (9) in the check position represent said authenticity information item (2), wherein the first partial information item (7) forms a first part of the authenticity information item (2) and the second partial information item (9) forms a second part of the authenticity information item (2), and wherein the sum of the first and second parts of the authenticity information item (2) produce the authenticity information item (2),
wherein the security element (1) comprises, in addition to the first partial element (6) and the second partial element (8), a third partial element (10) having a third partial information item (11), which third partial element (10) is assignable to a third carrier part (5), which third partial element (10) is movable with respect to the first partial element (6) from a starting position into a check position in which the first partial element (6) and the third partial element (10) overlay one another, wherein the first partial information item (7) and the third partial information item (11) in the check position represent a further authenticity information item (12), wherein the first partial information item (7) forms a first part of the further authenticity information item (12) and the third partial information item (11) forms a second part of the further authenticity information item (12), and wherein the sum of the first and second parts of the further authenticity information item (12) produce the further authenticity information item (12), **characterized**
**in that** the authenticity information item (2) is at least one first image in the form of a portrait, the outline of a country, a national coat of arms, or a national flag and/or at least one first alphanumeric character,
wherein the first partial information item (7) represents a first part of the at least one first image or of the at least one first alphanumeric character, and wherein the second partial information item (8) represents a second part of the at least one first image or of the at least one first alphanumeric character, and
**in that** the further authenticity information item (12) is at least one second image in the form of a portrait, the outline of a country, a national coat of arms, or a national flag and/or at least one second alphanumeric character,
wherein the first partial information item (7) represents a first part of the at least one second image or of the at least one second alphanumeric character, and wherein the third partial information item (11) represents a second part of the at least one second image or of the at least one second alphanumeric character.

2. The security element (1) as claimed in claim 1, **characterized in that** the first partial information item (7) and the second partial information item (9) complete the authenticity information item (2) in the check position, and/or the first partial information item (7) and the third partial information item (11) complete the further authenticity information item (12) in the check position.

3. The security element (1) as claimed in one of the preceding claims, **characterized in that** the security element (1) comprises the carrier parts (3, 4, 5), wherein the carrier parts (3, 4, 5) are configured separately from one another and are not in connection with one another, or **in that** the carrier parts (3, 4, 5) are configured separately from one another and are in contact with each other via a joint (20), in particular a seam, or **in that** the carrier parts (3, 4, 5) are in connection with each other such that they form one part.

4. The security element (1) as claimed in one of the preceding claims, **characterized in that** the first partial information item (7), the second partial information item (9), or the third partial information item (11) is provided such that it is optically distinguishable from directly adjacent regions which are part of the first or second or third partial element (6, 8, 10), wherein the first, second or third partial information item (7, 9, 11) is in particular provided in the form of an opaque and/or semi-opaque region.

5. The security element (1) as claimed in one of the preceding claims, **characterized in that** at least one of the partial elements (6, 8, 10) comprises at least one transparent or translucent region (13) and at least one opaque and/or semi-opaque region (21), wherein, in the case of an overlay, the partial information item (7, 9, 11) of another partial element (6, 8, 10) becomes visible through the transparent or translucent region (13), wherein said authenticity information item (2, 12) can be presented or completed thereby.

6. The security element (1) as claimed in claim 5, **characterized in that** the transparent or translucent region (13) is provided in the form of a window (14) in the corresponding carrier part (3, 4, 5), wherein at least one region representing the opaque and/or semi-opaque partial information item (7, 9, 11) is provided in the region of the window (14), which region can be provided by way of a processing means.

7. The security element as claimed in claim 6, **characterized in that** the processing means is a printer, wherein said at least one region is printed, and/or **in that** the processing means is a laser, wherein said at least one region can be provided by a laser-activatable additive, which is variable in terms of color by way of processing being carried out with a laser, and/or **in that** the processing means is a laser, wherein said at least one region can be provided by a metal foil or plastics pigments which are locally destroyable by way of processing being carried out with a laser.

8. The security element (1) as claimed in one of the preceding claims, **characterized in that** the authenticity information item (2, 12) is a personalized information item, in particular a portrait or an alphanumerically presentable personalized information item, and/or **in that** the authenticity information item (2,12) is an individualized information item, in particular a document number.

9. The security element (1) as claimed in one of the preceding claims, **characterized in that** the authenticity information item (2, 12) is distributed randomly over the partial elements (6, 8, 10) or according to a predetermined scheme, and/or
that the authenticity information item (2) formed by the first partial element (6) and the second partial element (8) differs from the authenticity information item (12) formed by the first partial element (6) and the third partial element (10).

10. The security element (1) as claimed in one of the preceding claims, **characterized in that** the partial elements (6, 8, 10) are defined by area, wherein the area of all partial elements (6, 8, 10) is preferably identical, and/or **in that** the partial elements (6, 8, 10) are delimited by an external peripheral line (15), wherein the area delimited by the peripheral line (15) of all partial elements (6, 8, 10) is identical.

11. The security element (1) according to claim 10, **characterized in that** in the check position, the partial elements are located one above the other such that they at least partially coincide or entirely coincide, and/or **in that** the partial elements are positioned in each case in the same position.

12. An identification document (16), in particular a passport, comprising at least one security element (1) as claimed in one of the preceding claims and at least a first page (17) corresponding to the first carrier part (3) and a second page (18) corresponding to the second carrier part (4), wherein the first partial element (6) is fixedly assigned to the first page (17), and wherein the second partial element (7) is fixedly assigned to the second page (18), and wherein in the case of an overlay of the two pages (17, 18), in the check position, the first partial information item (7) and the second partial information item (9) in the overlaid region represent said authenticity information item (2).

13. The identification document (16) as claimed in claim 12, **characterized in that** the identification document (16) has a third page (19) corresponding to the third carrier part (5), wherein the third partial element (10) is fixedly assigned to the third page (19), and wherein in the case of an overlay in the check position of the two pages (17, 19), the first partial information item (7) and the third partial information item (11) in the overlaid region represent said authenticity information item (12).

14. The identification document (16) as claimed in one of claims 12 and 13, **characterized in that** the first page (17) is a data page and **in that** the second page (18) is a visa page and **in that** the third page (19) in particular is a cover page.

15. A method for producing the security element as claimed in one of claims 1 to 9, **characterized in that** the partial information item is provided by printing and/or by processing of the carrier element with at least one processing means, such as a laser.

## Revendications

1. Élément de sécurité (1) avec une information d'authenticité (2) pour vérifier la combinaison correcte d'au moins deux parties du support (3, 4, 5),
dans lequel l'élément de sécurité (1) comprend au moins un premier élément partiel (6) avec une première information partielle (7) et un deuxième élément partiel (8) avec une deuxième information partielle (9), dans lequel le premier élément partiel (6) peut être associé à une première partie de support (3) et le deuxième élément partiel (8) peut être associé à une deuxième partie de support (4), et dans lequel le premier élément partiel (6) et le deuxième élément partiel (8) peuvent être déplacés d'une position initiale dans une position de contrôle, dans lequel le premier élément partiel (6) et le deuxième élément partiel (8) se chevauchent, dans lequel la première information partielle (7) et la deuxième information partielle (9) représentent ladite information d'authenticité (2) dans la position de contrôle, la première information partielle (7) formant une première partie de l'information d'authenticité (2) et la deuxième information partielle (9) formant une deuxième partie de l'information d'authenticité (2), et la somme de la première et de la deuxième partie de l'information d'authenticité (2) donnant l'information d'authenticité (2),
dans lequel l'élément de sécurité (1) comprend, en plus du premier élément partiel (6) et du deuxième élément partiel (8), un troisième élément partiel (10) avec une troisième information partielle (11), lequel troisième élément partiel (10) peut être associé à une troisième partie de support (5), lequel troisième élément partiel (10) peut être déplacé par rapport au premier élément partiel (6) d'une position initiale à une position de contrôle dans laquelle le premier élément partiel (6) et le troisième élément partiel (10) se chevauchent, dans lequel la première information partielle (7) et la troisième information partielle (11) représentent une autre information d'authenticité (12) dans la position de contrôle, la première information partielle (7) formant une première partie de l'autre information d'authenticité (12) et la troisième information partielle (11) formant une deuxième partie de l'autre information d'authenticité (12), et la somme de la première et la deuxième partie de l'autre information d'authenticité (12) donnant l'autre information d'authenticité (12),
**caractérisé en ce**
**que** l'information d'authenticité (2) est au moins une première image sous la forme d'un portrait, d'un contour d'un pays, d'un blason national ou d'un drapeau d'État et/ou au moins un premier caractère alphanumérique, la première information partielle (7) représentant une première partie de la au moins une première image ou du au moins un premier caractère alphanumérique, et la deuxième information partielle (8) représentant une deuxième partie de la au moins une première image ou du au moins un premier caractère alphanumérique, et
**que** l'autre information d'authenticité (12) est au moins une deuxième image sous la forme d'un portrait, d'un contour d'un pays, d'un blason national ou d'un drapeau d'État et/ou au moins un deuxième caractère alphanumérique, la première information partielle (7) représentant une première partie de l'au moins une deuxième image ou de l'au moins un deuxième caractère alphanumérique, et la troisième information partielle (11) représentant une deuxième partie de l'au moins une deuxième image ou de l'au moins un deuxième caractère alphanumérique.

2. Élément de sécurité (1) selon la revendication 1, **caractérisé en ce que** la première information partielle (7) et la deuxième information partielle (9) dans la position de contrôle complètent l'information d'authenticité (2) et/ou la première information partielle (7) et la troisième information partielle (11) dans la position de contrôle complètent l'autre information d'authenticité (12).

3. Élément de sécurité (1) selon l'une quelconque des revendications précédentes, **caractérisé en ce que** l'élément de sécurité (1) comprend les parties de support (3, 4, 5), les parties de support (3, 4, 5) étant réalisées séparément les unes des autres et n'étant pas reliées les unes aux autres, ou **en ce que** les parties de support (3, 4, 5) sont réalisées séparément les unes des autres et sont en contact les unes avec les autres par un point de liaison (20), en particulier une couture, ou **en ce que** les parties de support (3, 4, 5) sont reliées les unes aux autres en une seule pièce.

4. Elément de sécurité (1) selon l'une quelconque des revendications précédentes, **caractérisé en ce que** la première information partielle (7), la deuxième information partielle (9) ou la troisième information partielle (11) est prévue de manière à pouvoir être distinguée optiquement de zones directement voisines qui font partie du premier ou du deuxième ou du troisième élément partiel (6, 8, 10), la première, la deuxième ou la troisième information partielle (7, 9, 11) étant prévue en particulier sous forme de zone opaque et/ou translucide.

5. Élément de sécurité (1) selon l'une quelconque des revendications précédentes, **caractérisé en ce qu'**au moins un des éléments partiels (6, 8, 10) comprend au moins une zone transparente ou translucide (13) et au moins une zone opaque et/ou translucide (21), les informations partielles (7, 9, 11) d'un autre élément partiel (6, 8, 10) devenant visibles à travers la zone transparente ou translucide (13) lorsqu'elles sont superposées, ladite information d'authenticité (2, 12) pouvant ainsi être représentée ou complétée.

6. Elément de sécurité (1) selon la revendication 5, **caractérisé en ce que** la zone transparente ou translucide (13) est prévue par une fenêtre (14) dans la partie de support correspondante (3, 4, 5), où dans la zone de la fenêtre (14) est présente au moins une zone représentant l'information partielle opaque et/ou translucide (7, 9, 11), qui peut être prévue par un moyen de traitement.

7. Elément de sécurité selon la revendication 6, **caractérisé en ce que** le moyen de traitement est une imprimante, ladite au moins une zone étant imprimée, et/ou **en ce que** le moyen de traitement est un laser, ladite au moins une zone pouvant être fournie par un additif activable par laser qui peut être modifié en couleur par traitement avec un laser, et/ou **en ce que** le moyen de traitement est un laser, ladite au moins une zone pouvant être fournie par une feuille métallique ou des pigments plastiques qui peuvent être détruits localement par traitement avec un laser.

8. Élément de sécurité (1) selon l'une quelconque des revendications précédentes, **caractérisé en ce que** l'information d'authenticité (2, 12) est une information personnalisée, en particulier un portrait ou une information personnalisée qui peut être affichée de manière alphanumérique, et/ou que l'information d'authenticité (2, 12) est une information individualisée, en particulier un numéro de document.

9. Élément de sécurité (1) selon l'une quelconque des revendications précédentes, **caractérisé en ce que** l'information d'authenticité (2, 12) sur les éléments partiels (6, 8, 10) est divisée de manière aléatoire ou selon un schéma prédéterminé, et/ou **en ce que** l'information d'authenticité (2) formée par le premier élément partiel (6) et le deuxième élément partiel (8) est différente de l'information d'authenticité (12) formée par le premier élément partiel (6) et le troisième élément partiel (10).

10. Élément de sécurité (1) selon l'une quelconque des revendications précédentes, **caractérisé en ce que** les éléments partiels (6, 8, 10) sont définis en termes de surface, la surface de tous les éléments partiels (6, 8, 10) étant de préférence identique, et/ou **en ce que** les éléments partiels (6, 8, 10) sont délimités par une ligne périphérique extérieure (15), la surface de tous les éléments partiels (6, 8, 10) délimitée par la ligne périphérique (15) étant identique.

11. Élément de sécurité (1) selon la revendication 10, **caractérisé en ce que** les éléments partiels sont au moins partiellement ou complètement congruents les uns au-dessus des autres dans la position de contrôle, et/ou **en ce que** les éléments partiels sont chacun positionnés au même endroit.

12. Document d'identification (16), en particulier passeport, comprenant au moins un élément de sécurité (1) selon l'une quelconque des revendications précédentes et au moins une première page (17) correspondant à la première partie de support (3) et une deuxième page (18) correspondant à la deuxième partie de support (4), dans lequel le premier élément partiel (6) est associé de manière fixe à la première page (17) et dans lequel le deuxième élément partiel (7) est associé de manière fixe à la deuxième page (18) et dans lequel, lorsque les deux pages (17, 18) sont superposés en position de contrôle, la première information partielle (7) et la deuxième information partielle (9) dans la zone superposée représentent ladite information d'authenticité (2).

13. Document d'identification (16) selon la revendication 12, **caractérisé en ce que** le document d'identification (16) présente une troisième page (19) correspondant à la troisième partie de support (5), le troisième élément partiel (10) étant associé de manière fixe à la troisième page (19) et, lorsque les deux pages (17, 19) sont superposées en position de contrôle, la première information partielle (7) et la troisième information partielle (11) dans la zone superposée représentent ladite information d'authenticité (12).

14. Document d'identification (16) selon l'une des revendications 12 ou 13, **caractérisé en ce que** la première page (17) est une page de données et **en ce que** la deuxième page (18) est une page de visa et que la troisième page (19) est en particulier une page de couverture.

15. Procédé de fabrication de l'élément de sécurité selon l'une quelconque des revendications 1 à 9, **caractérisé en ce que** l'information partielle est fournie par impression et/ou par traitement de l'élément de support avec au moins un moyen de traitement, tel qu'un laser.
